# EUROPÄISCHE PATENTANMELDUNG

(11) **EP 2 031 331 A2**
(43) Veröffentlichungstag der Anmeldung: **04.03.2009**
(21) Anmeldenummer: 08006905.7
(22) Anmeldetag: 05.04.2008
(51) Int. Cl.: F28B 1/06, F28G 1/16, F28G 15/02

(54) **Reinigungsvorrichtung für Lukos oder dergleichen Wärmetauscher**

(30) Priorität: 31.08.2007 DE 102007041481; 10.12.2007 DE 102007059700; 29.03.2008 DE 102008016539
(71) Anmelder: J&W Reinigungssysteme GmbH, 44806 Bochum (DE)
(72) Erfinder: Jaresch, Dirk, 44806 Bochum (DE)
(74) Vertreter: Kaewert, Klaus

(57) **Zusammenfassung**

Nach der Erfindung ist zur Reinigung von Wärmetauscherflächen eine Reinigungsvorrichtung mit Düsen vorgesehen, welche mit einem verfahrbaren Düsenstock versetzbar oder verfahrbar ist. Die Düsen sind mit Gleichrichtern versehen. Der Abstrahlwinkel is begrenzt.

## Beschreibung

Die Erfindung betrifft eine Reinigungsvorrichtung für Wärmetauscher, insbesondere Luftkonsationsanlagen.

Luftkondensationsanlagen (Lukos) werden als ein geschlossenes System zur Kondensierung des Abdampfes bzw. des Überschußdampfes von Turbinenanlagen verwendet. Die Gesamtkühlfläche ist für die produzierte Dampfmenge ausgelegt. Dabei wird von einem bestimmten Wärmeübergang von der Kühlfläche in die Umgebungsluft ausgegangen. Der Wärmeübergang bleibt jedoch nicht konstant. An den Kühlflächen kommt es außen zur Verschmutzung. Die Verschmutzung wird unter anderem durch Blütenpollen, Laub, Industrieabgase, Flugstäube verursacht und führt zu Belägen an den Kuhlflächen. Dadurch verschlechtert sich der Wärmeübergang.

Anfänglich auftretende Verunreinigungen können durch evtl. vorhandene Drehzahlreserven der Lüfter ausgeglichen werden. Das hat bereits den Nachteil höheren Energieaufwandes zum Betrieb der Anlage.
Eine weitere Verschmutzung kann nicht mehr kompensiert werden. Sie führt zu einer Reduzierung des Wärmeüberganges und somit zu einer verminderten Kühlleistung für die Dampfkonsation.

Infolge der nachlassenden Kühlwirkung steigt der Dampfdruck in der Abdampfleitung. Die Turbine verliert an Leistung. Die Energieerzeugung des Generators verringert sich. Üblicherweise reagieren die Anlagen darauf. Sind z.B. Turbinen für einen Abdampfdruck von 0,2 bar absolut ausgelegt, so werden sie z.B. bei einem Anstieg des Dampfdruckes auf 0,8 bar durch Überwachungseinrichtungen abgeschaltet. In Abhängigkeit von der Auslegung der Regelung ergeben sich andere Grenzwerte.

Bei Wasserkühlern und Produktkühlern, wie sie vorzugsweise in der chemischen Industrie vorkommen, finden sich die gleichen Probleme. Auch hier kann ein Nachlassen des Wärmeüberganges anfänglich durch vorhandene Luftmengenreserven ausgegleichen werden. Danach kommt es jedoch zu einem stetigen Temperaturanstieg im Wasserkreislauf oder Produktstrom. Das führt in absehbarer Zeit zu einer Betriebsstörung.

Obige Zusammenhänge sind den Betriebsleuten hinlänglich bekannt.
Es liegt auf der Hand, daß der Verschmutzung der Kühlflächen durch Reinigung entgegengewirkt wird.

In früherer Zeit wurde die Reinigung im wesentlichen manuell ausgeführt. Die Reinigungsarbeiten wurden zumeist den Reinigungskolonnen übertragen, denen auch sonstige Reinigungsarbeiten unterliegen. Es besteht die Neigung, diese Arbeiten als Gesamtpaket zu vergeben. Bei allen Reinigungsunternehmen standen jedoch nur Hand-Dampfstrahlgeräte bzw. Hochdruckwasserstrahlgeräte zur Verfügung. Der Erfolg der Arbeiten mit einem Handgerät ist gering. Es wird nur der lose sitzende Schmutz abgespült. Hinzu kommt, daß die Kühlflächen mehrlagig angeordnet sind bzw. aus Rippenkühlern mit sehr hohen Rippen bestehen. Bei mehrlagigen Kühlrohren verursacht eine unsachgemäße Vorgehensweise bzw. der Einsatz von ungeeignetem Gerät nur ein Lösen von Schmutz an der oberen Lage und ein Anlagern an unteren Reihen/Lagen. Bei Kühlflächen mit hohen Rippen besteht die gleiche Gefahr. Auf dem Wege kann der Kühlluft sogar der Durchtritt durch den Kühler versperrt werden.

Außerdem hat sich an Kühlem mit Aluminiumkühlrippen gezeigt, daß mit den Hochdruckgeräten ganz leichte eine Beschädigung an den Rippen verursacht werden kann. Der übermäßige Druck verbiegt die Rippen bei unsachgemäßer Beaufschlagung. Den Betriebsleuten wird das nicht sofort deutlich, weil die Kühlflächen üblicherweise nicht regelmäßig befahren, d.h. beobachtet werden. So ist nicht zu kontrollieren, wann und wer welchen Schaden angerichtet hat und haben sich Situationen ergeben, in denen die Kühler durch Reinigung unbrauchbar wurden.

Ein älterer Vorschlag sieht eine mobile Reinigungseinrichtung mit einem rotierenden Sprüharm vor, der entlang den Kühlrippen verfahren wird. Der Sprüharm ist mittig drehbeweglich gelagert. An jedem Ende des Sprüharmes befindet sich eine Flachstrahldüse, welche den Schmutz von den Kühlrippen sprühen soll. Eine zuverlässige Reinigung der Kühlflächen wird damit nicht erreicht, weil nur in einer Drehstellung genau quer zur Rippenlängsrichtung ein genaues Eindringen der Strahlen in den Zwischenraum zwischen den Kühlrippen erreicht wird. Bei weitergehender Drehung wird die Strahlrichtung zunehmend ungünstig bis zu einer minimalen Reinigungswirkung. Danach wird die Reinigungswirkung wieder besser, bis ein Optimum erreicht wird, in dem die Strahlen genau zwischen die Kühlrippen dringen.

Nach einem weiteren älteren Vorschlag wird der Wirkungsgrad derartiger Einrichtungen wesentlich verbessert, indem Düsen verwendet werden, deren Stellung gegenüber den Kühlrippen während der Drehbewegung des Sprüharmes im wesentlichen unverändert bleibt. Dadurch wird eine tatsächliche Reinigung ohne die Gefahr einer Beschädigung möglich.

Ein anderer älterer Vorschlag sieht vor, daß eine Reinigungsvorrichtung für mehrere Kühlflächen (Kühlregister) einer Anlage verwendet wird. Das wird mit Hilfe einer Fahranlage erreicht. Die Fahranlage ähnelt einer Kranbahn, mit der die Vorrichtung von einer Kühlfläche zur anderen umgesetzt wird.
Die stationären Reinigungsvorrichtungen und auch die umsetzbare Reinigungsvorrichtung haben allerdings gemeinsam, daß zunächst ein erheblicher Investitionsaufwand getätigt werden muß. Das steht naturgemäß dem Einsatz solcher Geräte entgegen.

Nach einem anderen älteren Vorschlag wird obigen Problemen dadurch begegnet, daß
a) eine tragbare Reinigungsvorrichtung mit einem Fahrwagen geschaffen wird,
b) der mehrere Kühlrohre oder auch mehrere Kühlregister übergreift und
c) die Reinigungsvorrichtung eine Tragkonstruktion mit einem in Fahrrichtung des Fahrwägens verlaufenden Profil besitzt und der Fahrwagen auf dem Profil verfahrbar angeordnet ist

Dabei können auch zwei oder mehr Profile nebeneinander angeordnet sein. Die Verwendung eines einzigen Profiles beinhaltet jedoch einen besonderen Schritt zu einer optimal leichten und zugleich funktionssicheren Vorrichtung. Der Gewichtsvorteil eines einzigen Profiles ist nicht ohne weiteres erkennbar, weil mehrere nebeneinander angeordnete Profile bei gleichem Materialaufwand rechnerisch einen größeren Biegewiderstand als ein einziges Profil besitzen. Gleichwohl kommt es nicht allein, auf das größere Widerstandsmoment. Es kommt auch darauf an, daß die Führungsrollen keine Deformierung der Rollflächen verursachen. Das führt zu einer Mindestdicke/Breite der Rollflächen und Profile. Zwei mindestdicke Profile können einen größeren Materialaufwand als ein einziges tragfähiges Profil zur Folge haben.

Vorzugsweise ist das Profil als Hohlprofil, auch als Kantprofil, ausgebildet und durch Steckverbindungen längenänderbar. Die Längenänderbarkeit erleichtert die Arbeit mit einer einzigen Vorrichtung an verschiedenen Lukos oder dergleichen. Unabhängig vom Profil kommen der Längenänderbarkeit und der Steckverbindung deshalb auch eine besondere Bedeutung zu.
Das Profil und die Steckverbindung sind für eine Längenänderung günstig.
Nach dem älteren Vorschlag kann das Profil aus mehrere Teilen zusammengesetzt werden. Die Vorrichtung kann aber auch einen Kopf und einen Fuß und zwischen Kopf und Fuß ein zur Längenänderung auswechselbares Profil besitzen.

Die Steckverbindung wird mit Hilfe von separaten Domen/Zapfen herbeigeführt, die in zwei miteinander zu verbindende Rohrenden greifen. Es können aber auch Dome/Zapfen an den Rohrenden angebracht werden, so daß das eine Rohr mit einem Dorn/Zapfen in das andere Rohr greift.
Zur weiteren Gewichtsersparnis können die Dome/Zapfen hohl bzw. ihrerseits als Rohre ausgeführt sein.
Die Steckverbindung kann selbstklemmend ausgelegt sein und/oder eine andere mechanische Sicherung besitzen.
Wahlweise befinden sich nach dem älteren Vorschlag an Kopf und Fuß der Vorrichtung Arme für unterschiedliche Zwecke, z.B. zur Abstützung und/oder Führung und/oder Halterung der Vorrichtung und/oder zur Halterung von Führungsrollen/Rädern/Scheiben und/oder zur Halterung von Antrieben und/oder Pumpen vorgesehen sein.
Die Halterungen für Rollen/Räder/Scheiben können verstellbar oder fest angeordnet werden.

Wahlweise können die Arme und/oder Kopf und/oder Fuß aus Teilen lösbar zusammengesetzt sein, so daß ein Auswechseln in Anpassung an bestimmte Bedürfnisse möglich ist. Günstig kann dabei eine Steckverbindung wie bei dem Profil sein. Dem ist förderlich, wenn sich Arme, Kopf und Fuß aus gleichen Profilen zusammensetzen.

Vorzugsweise gehören zu dem Antrieb ein Kraftübertragungsmittel wie Band, Kette, Seil oder Riemen, insbesondere ein Zahnriemen, und ein Getriebemotor mit einem Antriebsritzel. Mit den Rollen/Rädern/Scheiben wird das Kraftübertragungsmittel vorzugsweise über Kopf und Fuß hinweg geführt und die notwendige Spannung erzeugt. Zur Spannungserzeugung ist die zugehörige Rolle/Rad/Scheibe quer zur Längsrichtung des Kraftübertragungsmittels verstellbar.
Das Kraftübertragungsmittel greift an den Fahrwagen und wird mittels des Getriebemotors bewegt. Dabei kann das Kraftübertragangsmittel um das Antriebsritzel herumgeführt oder mittels einer weiteren Rolle/Rades/Scheibe gegen das Antriebsritzel gedrückt werden.

Zur Gewichtsreduzierung tragen die Verwendung von Aluminium für die Profile und eine beschränkte Breite der Düsen bzw. des Sprüharmes im Fahrwagen bei.

Die Düsen bzw. der Sprüharm kann trotz beschränkter Breite durch Verfahren oder Versetzen auf der gesamten Breite/Länge des Fahrwagens alle darunter liegenden Kühlrohre reinigen. Die starke Gewichtsreduzierung schont auch die Kühlregister, wenn die Reinigungsvorrichtung auf den Kühlrohren verfahren wird. Für größere Vorrichtungen sind vorzugsweise Fahrprofile an den Kühlregistern vorgesehen. Außerdem ist die Gewichtsreduzierung für die Handhabung der Vorrichtung vorteilhaft.

Die Gewichtsreduzierung schont vor allem für Kühlregister mit empfindlichen Kühlrippen. Zu den empfindlichen Kühlrohren/Rippen gehören z.B. diejenigen mit rechteckigem Querschnitt, zwischen denen die Kühlrippen als meanderndes Metallband hin- und hergeführt sind.

Hinzu kommt, daß das geringe Gewicht keine Gefahr einer übermäßigen Belastung der Kühlregister mit sich bringt.

Durch Übergreifen mehrerer Kühlregister und Verfahren der Reinigungsdüsen in dem Fahrwagen von einem Kühlregister zum anderen wird eine optimale Arbeitsgestaltung und Arbeits- und Betriebszeitnutzung erreicht.

Die Wasserversorgung der Reinigungsvorrichtung kann über eine mitgeführte Schlauchleitung erfolgen. Wahlweise wird das Wasser über eine zwischengeschaltete Pumpe auf den gewünschten Druck gebracht. Die Pumpe kann an der Vorrichtung befestigt oder separat vor der Vorrichtung aufgestellt werden.

Bei besonders breiten Kühlanlagen mit einer Vielzahl von nebeneinander angeordneten Registern ist es von Vorteil, im oberen Bereich der Kühlregister und/oder an deren Halterung und/oder an dem Gebäude Lauf/Fahrschienen anzubringen, in bzw. auf denen die Vorrichtung verfahrbar ist, so daß die Reinigungsvorrichtung zum Umsetzen auf ein benachbartes Kühlregister nicht mehr gelöst werden muß, sondern verfahren werden kann.

Alle oben beschriebenen Reinigungsvorrichtungen zeigen eine schlechte Reinigung, wenn die Kühlregister mit Jalousien versehen sind. Jalousien sind zum Beispiel in der DE-OS2443589 beschrieben. Es gibt ortsfeste und bewegliche Jalousien. Die Jalousien können unterschiedliche Funktionen besitzen. Sie können die Luftströmung beeinflussen, die durch die Kühlregister geht. Sie können daneben auch eine Beschattung bewirken. Dies kann auch dazu dienen, die Kühlwirkung der Register zu vergleichmäßigen.

Die Erfindung führt das darauf zurück, daß die Düsenstöcke wegen der Jalousien nicht nahe genug an die Kühlregister gefahren werden können. Je nach Aufbau der Jalousien können sich zusätzliche Abstände bis zu 600 mm und mehr ergeben. Die Düsenstöcke beinhalten eine Rohrkonstruktion aus Verteilerrohren, die vorzugsweise in einer Ebene liegen. Die Düsen sind unmittelbar oder mittels eines Düsenanschlusses an den Rohren des Düsenstockes befestigt. Der Anschluß kann aus einem angeschweißten Rohrstutzen oder aus einem Teil bestehen, das um das zugehörige Rohr herum gespannt wird.
Im Hochdruckbereich sind Rohrstutzen als Anschlüsse der Düsen üblich, die an einem Ende mit einem Rohr des Düsenstocks verschweißt sind und am anderen Ende mit einem Außengewinde versehen. An dem gewindeseitigen Ende werden die bekannten Düsen mit einer Überwurfmutter verschraubt. Es kommen auch Rohrstutzen mit Innengewinde in Betracht.

Die Erfindung geht davon aus, daß bei der Verwendung von Flachstrahldüsen deren Reinigungsstrahlen mit zunehmendem Abstand der Düsen von den Kühlrohren entsprechend dem Strahlwinkel immer breiter werden, so daß eine immer größere Überlappung der Reinigungsstrahlen vor dem Auftreffen auf den Kühlrohren stattfindet. Die Erfindung hat erkannt, daß die Reinigungsstrahlen sich dadurch gegenseitig stören und ihrer Energie berauben.

Der Erfindung liegt daher die Aufgabe zugrunde, die Reinigungswirkung an solchen Kühlregistern zu verbessern. Nach der Erfindung wird das durch Verwendung von Düsen mit eingebautem Strömungsgleichrichter erreicht Solche Düsen sind an sich bei der Entzunderung von Stahlblechen an sich bekannt. Dort wird der Zunder mit energiereichen Wasserstrahlen abgeschlagen. Für die Reinigung von Kühlregistern wäre eine solche Belastung undenkbar, weil das zur sofortigen Zerstörung der Kühlrippen an den Kühlrohren führen würde. Üblicherweise sind die Kühlrippen nämlich sehr leicht ausgeführt. Wie oben erläutert bestehen die Kühlrippen zum Beispiel aus Aluminium und verformen sich die Kühlrippen bei übermäßiger Belastung sofort bleibend. Das behindert den Durchgang der Kühlluft.
Gleichwohl hat sich die Erfindung den vom Entzundern bekannten Düsen zugewandt. Diese Düsen unterscheiden sich von den aus der Reinigung bekannten Düsen durch eingebaute Gleichrichter mit erheblicher Länge. Der Gleichrichter ist ein Strömungskanal, der in Längsrichtung der Düse angeordnet ist. In dem Strömungskanal sind verschiedene Leiteinrichtungen, vorzugsweise in Längsrichtung der Strömung verlaufende Stege vorgesehen, welche das Wasser lenken und großvolumige Strudel verhindern. Wegen der Einzelheiten wird auf die DE29706863U1 und die DE69524045 Bezug genommen.. Durch den Gleichrichter wird der Strahl mehr gebündelt. Der Abstrahlwinkel wird reduziert. Bei gleichen Abständen der Düsen können die Düsen dann weiter von der Reinigungsfläche beabstandet werden. Nach der Erfindung ist ein Abstrahlwinkel von höchstens 26 Grad an den sich winkelförmig ausbreitenden Flachstrahlen vorgesehen.

Nach der Erfindung werden Gleichrichter mit einer Länge von mindestens 30mm, vorzugsweise von mindestens 50mm und noch weiter bevorzugt von mindestens 70mm verwendet.

Der Gleichrichter kann Bestandteil der Düse sein. Der Gleichrichter kann auch Bestandteil des Düsenstockes werden. Das heißt, ein Teil der Düse kann bleibend an dem Düsenstock befestigt werden. Vorzugsweise wird die Düse jedoch lösbar befestigt. Das erleichtert die Reinigung, Wartung und Reparatur sowie die Auswechselung.

Nach weiter bevorzugt wird der Gleichrichter mindestens teilweise in dem oben beschriebenen Anschluß und /oder in dem zugehörigen Rohr des Düsenstockes positioniert. Dabei ist von Vorteil, wenn das zugehörige Rohr des Düsenstockes zumindest im Bereich des Düsenanschlusses einen vergrößerten Durchmesser aufweist und wenn der Gleichrichter dadurch weiter in das Rohr des Düsenstocks eindringen kann.

Wahlweise ist der Düsenstock auch so konstruiert, daß an jeder Düse ein Rohrende mündet. Vorzugsweise wird das dadurch erreicht, daß von mindestens einem quer zur Längsrichtung der Kühlrohre verlaufenden Rohr mehrere Abzweigungen ausgehen; nämlich für jede Düse ein Rohr vorgesehen ist, wobei die Rohre mindestens am Rohrende in Düsenrichtung bzw. in Strahlrichtung weisen.
Mit der Konstruktion werden die Strömungsverluste des Wassers in den Rohren reduziert.
Das eröffnet auch verschiedene vorteilhafte Konstruktions-Möglichkeiten.
Der eine Vorteil wird durch die Möglichkeit gebildet, die oben beschriebenen Gleichrichter in die Rohrenden bis in die Rohrenden ragen zu lassen..
Der andere Vorteil wird durch die Möglichkeit gebildet, die Rohrenden als unmittelbaren Anschluß für Verschraubung der Düsen nutzen zu können. Beim unmittelbaren Anschluß je nach Rohrdurchmesser das Rohrende ein Außengewinde oder ein Innengewinde tragen. Das Außengewinde eignet sich sehr vorteilhaft dazu, die Düsen mit einer Überwurfmutter an dem Rohrende zu befestigen oder die dann mit einem Außengewinde versehenen Düse in dem mit einem Innengewinde versehenen Rohrende zu verschrauben.

Wahlweise besitzen alle zu einem Düsenstock gehörenden Rohre den gleichen Durchmesser oder unterschiedliche Durchmesser. Unterschiedliche Durchmesser können sich zum Beispiel im Falle der oben beschriebenen Durchmesservergrößerung ergeben oder auch dann, wenn die Rohre bis vor die Rohrenden größeren Durchmesser besitzen und an den Rohrenden im Durchmesser reduzuert sind.

An den Rohrenden bzw. an zu verschweißenden Anschlußstücken sind vorzugsweise Außendurchmesser kleiner 45mm, noch weiter bevorzugt Außendurchmesser kleiner 35mm und wahlweise auch Außendurchmesser kleiner 25mm vorgesehen.

Die Gleichrichter in den Düsen können auch eine Länge von mindestens 90mm oder eine Länge von mindestens 110 mm besitzen.

Alle Rohre sind als Hochdruckrohre ausgelegt, so daß bei einem vorgesehenen Reinigungswasserdruck am Kühlrohr ein entsprechender Wasserdurchsatz im Rohrsystem möglich ist, um unter Überwindung des durch Jalousien entstandenen Abstandes noch eine ausreichende Reinigung bewirken zu können.
Außerdem werden an den Rohrleitungen zur Vermeidung von Druckverlust Krümmer statt Winkel eingesetzt.

Der Wasserdruck beträgt in den Düsen bei herkömmlichen Rippenrohrkühlern vorzugsweise 80 bis 100 bar, bei empfindlichen Kühlrohren bzw. bei reinigungsfreundlichen Kühlrohren auch deutlich weniger, zum Beispiel 40 bis 50 bar.
Für die Anwendung auf unterschiedliche Kühlregister sind einstellbare Pumpen vor Vorteil, deren Verstellbereich die vorkommenden Druckbereiche mindestens teilweise, vorzugsweise ganz umfaßt.

Die Gleichrichtertechnik ist auch bei anderen Kühlern ohne Jalousien von Vorteil. Die gebündelten Reinigungsstrahlen aus erfindungsgemäßen Düsen besitzen eine g rößere Reinigungswirkung als herkömmlich eingesetzte Strahlen.
Überraschenderweise ergibt sich die Bündelung auch dann, wenn der Gleichrichter vor der austrittsseitigen Düsenöffnung angeordnet ist.
So können mit den erfindungsgemäßen Gleichrichtern die Pumpendrücke bei gleich bleibender Reinigungswirkung reduziert werden.
So kann die Menge der Reinigungsflüssigkeit reduziert werden.
Die Reduzierung der Pumpenleistung hat für viele Anlagen Bedeutung, auf denen nur wenig Reinigungswasser zur Verfügung steht und auf denen die installierte elektrische Leistung für höhere Pumpenleistungen zu gering ist.

Darüber hinaus ergibt sich eine vorteilhafte Reinigungsmöglichkeit, am Rand der Kühlregister, wenn die Reinigungsvorrichtung nicht dicht genug an den Rand herangefahren werden kann. Dann muß im Randbereich eine Verschlechterung der Reinigung hingenommen werden.

Durch Abstandsvergrößerung der Düsen wird die Auftreff-Fläche der Reinigungsstrahlen vergrößert, bis eine ausreichende Reinigung im Randbereich stattfindet.

Darüber hinaus ermöglichen die erfindungsgemäßen Reinigungsdüsen mit Gleichrichter auch dann eine ordentliche Reinigung, wenn im Fahrweg des Düsenstockes Hindernisse stehen.
Dann kann der Düsenstock angehoben werden, wahlweise auch unter Erhöhung des Wasserdruckes, um den Düsenstock bei gleich bleibender Reinigungsleistung über die Hindernisse zu heben.

In der Zeichnung sind mehre erfindungsgemäße Reinigungseinrichtungen dargestellt.

Die Fig. 1 und 2 zeigen in Übereinstimmung mit der EP 1604164 B1 Seitenansichten. In der Seitenansicht nach Fig.1 ist die Neigung des Kühlregisters dargestellt. Dabei ergeben sich am oberen Ende des Kühlregisters sehr beengte Verhältnisse, im Ausführungsbeispiel wegen einer Windwandabstützung. Infolgedessen kann das Vierkantprofil 2 nicht so weit verlängert werden, daß die Reinigungsvorrichtung mit ihrem Kopf das obere Ende des Kühlregisters erreicht. Nach Fig. 1 kann das dadurch ausgeglichen werden, daß der Düsenstock 50 in der oberen Stellung entsprechend weit über den Kopf der Reinigungsvorrichtung hinausragt. Dabei wird der Düsenstock durch einen Düsenstockwagen getragen, der auf dem Profil 2 läuft.
Das Verfahren über den Kopf und Fuß hinaus ist im Ausführungsbeispiel aufgrund der portalförmigen Bügel 53 möglich, mit denen die Reinigungsvorrichtung gehalten wird.
Die portalförmigen Bügel 53 bilden zusammen mit dem Kantprofil 2 einen Tragwagen, der seitlich auf den Kühlregistern verfahrbar ist. Der Tragwagen trägt alle zur Reinigungsvorrichtung gehörenden Komponenten, wie sie bereits Gegenstand eines älteren Vorschlages sind. Dazu gehören im Ausführungsbeispiel ein Zahnriementrieb (statt Riementrieb kann auch Kettenzug oder eine andere Zugeinrichtung mit Band oder Seil vorgesehen sein), der Antrieb und der Düsenstockwagen 50.
Zum Verfahren des Düsenstockwagens sind unten an dem Bügel 53 Fahrrollen vorgesehen.
Die Fahrrollen besitzen eine Arretierung in Form einer Klemme. Das Profil 2 ist in den Bügeln 53 aufgehängt. Als Aufhängung dient eine Verstrebung 54. Das Kantprofil 2 ist so angeordnet, daß eine Diagonale des Querschnittes vertikal verläuft.

Auf den geneigten Flächen des Kantprofiles 2 laufen Rollen 55. Die Rollen sind an Blechstreifen 56 montiert. Die Blechstreifen sind am oberen Ende so gekantet, daß die Befestigungsflachen für die Rollen unter 90 Grad zueinander stehen. Den gleichen Winkel schließen die Seitenflächen des Kantprofiles 2 jeweils zwischen sich ein.

An den unteren Enden der Blechstreifen sind Bolzen 57 vorgesehen. Die Bolzen 57 bilden zugleich Abstandshalter für die Blechstreifen und auch Befestiger für den Düsenstock 50.

Nach Fig. 3 ist zur Befestigung des Düsenstockes 50 an dem Düsenstockwagen an der durch die Bolzen 57 gebildeten Konstruktion eine Verschraubung vorgesehen. Die Verschraubung erlaubt eine schnelle Montage und Demontage.

Nach der Erfindung sind gemäß Fig. 4 und 5 andere Düsenstöcke 60 zum Einsatz an Kühlregistern mit Jalousien vorgesehen. Die Düsenstöcke 60 bestehen aus einem Rohrgestänge mit Verteilerrohren 60a,60b und 60c und einem Anschluß 60d für eine als Schlauchleitung ausgebildete Wasserzuführung. Die Düsenstöcke 60 besitzen Winkel 62 für ihre Befestigung.
Die Verteilerrohre 60a, 60b und 60c stehen in der Zeichnungsebene der Fig. 5 senkrecht aufeinander.
Die Verteilerrohre 60b und 60c führen zu Rohrkrümmern 61a. Die Rohrkrümmer 61a bilden zugleich einen Anschluß für Düsen 61. Die Düsen 61 besitzen gegenüber anderen, an Reinigungsvorrichtungen üblichen Düsen einen Gleichrichter zur scharfen Bündelung der Reinigungsstrahlen. Der austretende Reinigungsstrahl hat Winkel von 22 Grad.

Der Düsenstock 60 besitzt 4 Düsen. Dabei sind die Verteilerrohre 60b und 60c außermittig an dem Verteilerrohr 60a befestigt sind und ist auch eine unterschiedliche Befestigung der Verteilerrohre 60b und 60c vorgesehen. Das bewirkt einen Versatz der aus den Düsen 61 austretenden Strahlen.

Die Anwendung der Reinigungsvorrichtung auf Kühlregister mit Jalousien bedingt einige Besonderheiten. Die Düsen sollen nämlich über den Jalousien bewegt werden. Anders als in den Fig. 1 bis 3 dargestellt, sind die Bügel dazu höhenverstellbar. Dies wird vorzugsweise durch Bügel erreicht, die aus senkrechten Stützen und einer auf den Stützen verstellbaren Traverse bestehen.

Der Düsenstock 70 nach Fig. 6 und 7 besitzt gleichartige Düsen 71 wie der Düsenstock nach Fig. 4 und 5 und gleichartige Verteilerrohre. 70a, 70b und 70c, ferner gleichartige Krümmer. Jedoch unterscheidet sich der Düsenstock nach Fig. 6 und 7 durch die Anzahl und Anordung der Düsen 71. Im Unterschied zu Fig. 4 und 5 ist eine genau symmetrische Anordnung vorgesehen.

Fig. 9 zeigt einen erfindungsgemäßen Düsenstock mit einem Rohrende 120, in dem ein aus der Entzunderungstechnik bekannten Gleichrichter in Strömungsrichtung des Reinigungswassers vor einer Flachstrahldüse 102 angeordmet ist.
Das Rohrende 120 besitzt ein Außengewinde zur Verschraubung mit einer Überwurfmutter 121. Die Überwurfmutter spannt ein Gewindeteil 101 gegen das Rohrende 120.

Das Gewindeteil 101 umfaßt die Düse 102 und deren Vorstücke 103 und 104. Das Vorstück 104 wird durch eine Hülse gebildet. Dabei spannt das Gewindeteil 101 die Düse 102 und das Vorstück 103 gegen die Hülse des Vorstückes 104. Dazu ist eine Verschraubung zwischen dem Gewindeteil 101 und der Hülse des Vorstückes 104 vorgesehen. Die Hülse des Vorstückes 104 ist am oberen Ende mit einem Einlauffilter 107 verschraubt. Von dem unteren Rand 107a des Filters 107 wird ein Gleichrichterelement 105 gegen eine Kante auf der Innenseite der Hülse des Vorstückes 104 gedrückt und dort gehalten.
Die Vorstücke 103 und 104 bilden konische Übergänge zum Einlauf der Düse 102.

Der Filter 107 ist mit radial und zugleich axial verlaufenden Einlaufschlitze 107b versehen, durch die das Wasser eintreten kann Um nun eine unerwünschte Verwirbelung zu vermeiden, ist ein Einsatz mit sternförmigem Querschnitt vorgesehen. Zu dem Einsatz gehören Stege 105a, die Zwischenräume 105" lassen.

Einlaufseitig ist zur Zentrierung des Einsatzes eine Nabe 111 vorgesehen.
In die Nabe 111 zentriert sich das Filter mit einem Stift 106b bzw. mif dessen Spitze 112. Das andere Ende des Stiftes 106b ist in einer Nabe 107c des Filters 107 gehalten.

Die Fig. 10 und 10a zeigen ein weiteres Ausführungsbeispiel für einen erfindungsgemäßen Düsenstock, das sich von dem Ausführungsbeispiel nach Fig, 9 und 9a dadurch unterscheidet, daß ein rohrfömiger Düsenanschluß 125 mit einem quer zur Düse verlaufenden Rohr 126 des Düsenstocks verschweißt ist. Das Gleichrichterelement ragt in das Rohr 126 hinein.

Fig.8 zeigt ein Kühlregister für einen Luko.
Das Kühlregister besitzt einen Rahmen 80. In dem Rahmen 80 sind Kühlrohre 81 angeordnet. Die Kühlrohre 81 sind im Ausführungsbeispiel von zylindrischem Querschnitt und außen mit ringförmigen Stegen versehen. Die Stege vergrößern die Kühlfläche der Kühlrohre und bilden zugleich Abstandshalter. In anderen Ausführungsbeispielen sind andere Kühlrohre und andere Stege vorgesehen.

Über dem Kühlregister sind Jalousien vorgesehen. Zu den Jalousien gehört ein Rahmen 82. In dem Rahmen 82 sind feste Flügel 83 und bewegliche Flügel 84 angeordnet. Mit den beweglichen Flügeln 84 wird die Beschattung des Kühlregisters reguliert. Zur Verstellung sind die beweglichen Flügel 84 auf schwenkbeweglichen Wellen angeordnet, die über einen gemeinsamen Antrieb 85 bewegt werden.

Im Ausführungsbeispiel greifen die Stützen der oben beschriebenen Bügel durch die Jalousien hindurch, so daß sie sich auf dem Kühlregister abstützen. Das Kühlregister ist besser belastbar als die Jalousien. Um die Stützen durch die Jalousien hindurch zu bewegen, können die Spalte genutzt werden, die durch Verstellung der Flügel 84 entstehen. In anderen Ausführungsbeispielen stützt sich der Düsenstockwagen mit den Bügeln auf den Jalousien ab.

Fig. 11 zeigt ein Kühlregister mit einem Rahmen 201, in dem Kühlrohre 202 gehalten sind. Von der Reinigungsvorrichtung für die Reinigung der Kühlrohre ist über den Kühlrohren 202 eine Düse 203 schematisch dargestellt. Von der Düse 203 breitet sich ein Flachstrahl winkelförmig aus. Die seitliche Begrenzung des Flachstrahles ist mit 204 bezeichnet, seine Mitte mit 205.
Die Reinigungsvorrichtung ist im Ausführungsbeispiel daran gehindert, bis dicht an den Rahmen 201 heranzufahren. Infolgedessen werden bei normaler Stellung der Düsen über den Kühlrohren einige der Kühlrohre nicht oder nur teilweise mit Reinigungswasser beaufschlagt. Damit auch diese Kühlrohre eine ausreichende Reinigung erfahren, wird der Düsenstock mit den Düsen angehoben. Dadurch ergibt sich für die Düse in Fig. 11 eine mit 203' bezeichnete Stellung. Die daraus resultierenden seitlichen Grenzen der Reinigungsstrahlen sind mit 204' bezeichnet. Die Reinigungsstrahlen umfassen in der angehobenen Stellung auch die Kühlrohre, die in normaler Stellung nicht oder nicht ganz erreichbar sind.

Im Ausführungsbeispiel wird beim Anheben des Düsenstockes zugleich der Wasserdruck erhöht, um den mit wachsender Entfernung von den Kühlrohren eintretenden Wirkungsverlust auszugleichen.
In anderen Ausführungsbeispielen der Anwendung erfindungsgemäßer Düsen mit Gleichrichtern kann der gewählte Wasserdruck auch noch nach einem Anheben für eine sinnvolle Reinigung ausreichen. Gegebenenfalls wird der mit dem Anheben des Düsenstockes verbundene Wirkungsverlust dann durch häufigeres Wiederholen des Reinigungsvorganges ausgeglichen.

Fig. 12 zeigt ein anderes Ausfübrungsbeispiel der Erfindung mit einem Kühlregister und Kühlrohren 220, die von einem Aussteifungsprofil 221 überspannt werden. Zwar sind die Konstrukteure von Kühlanlagen bemüht, solche Situationen zu vermeiden. Es können sich jedoch wirtschaftliche oder bauliche Rahmenbedingungen ergeben, aus denen solche Aussteifungsprofile oder vergleichbare Hindernisse resultieren. Mit den bisherigen Reinigungsvorrichtungen läßt sich eine ordentliche Reinigung im Bereich dieser Profile nicht durchführen. Mit der erfindungsgemäßen Vorrichtung kann der Düsenstock unter Fortsetzung der Reinigung angehoben werden, um in der mit Pfeilen 223 dargestellten Weise über das Hindernis hinwegzukommen. Zugleich kann in gleicher Weise wie nach Fig. 11 eine ausreichende Reinigung bewirkt werden.

Die Leistungsfähigkeit der erfindungsgemäßen Düsen mit Gleichrichter wird durch Auswechselung herkömmlicher Düsen gegen erfindungsgemäße Düsen an einer vorhandenen Reinigungsvorrichtung deutlich: Während eine bestimmte Fläche an einem Kühlregister zur Erzielung eines ausreichenden Reinigungsergebnisses 5mal abgespritzt werden mußte, reichte bei sonst gleichen Bedingungen mit den erfindungsgemäßen Düsen ein zweimaliges Abspritzen für das gleiche Reinigungsergebnis.

## Patentansprüche

1. Reinigungsvorrichtung für Kühlflächen, insbesondere für Lukos, für Wasserkühler und für chemische Anlagen, auch für Kühlflächen mit einer Abdeckung durch Jalousien, insbesondere mit einem in Längsrichtung der Kühlrohre verfahrbaren Düsenstock, der mehrere Kühlrohre oder auch mehrere Kühlregister übergreift, wobei die Reinigungsvorrichtung auf andere Kühlrohre oder Kühlregister versetzbar oder verfahrbar ist und wobei der Düsenstock insbesondere mit Flachstrahldüsen versehen ist, und wobei die Kühlrohre aus den Düsen mit Reinigungsflüssigkeit beaufschlagt werden,
**dadurch gekennzeichnet, daß** die Düsen mit Gleichrichtern für das anströmende Wasser versehen sind und der Abstrahlwinkel der Reinigungsflüssigkeit höchstens 26 Grad betragt

2. Reinigungsvorrichtung nach Anspruch 1, **dadurch gekennzeichnet, daß** die Gleichrichterlänge mindestens 30mm, vorzugsweise mindestens 50mm und noch weiter bevorzugt mindestens 70mm beträgt.

3. Reinigungsvorrichtung nach Anspruch 2, **gekennzeichnet durch** Stege als Leiteinrichtungen für das Reinigungswasser.

4. Reinigungsvorrichtung nach Anspruch 3, **dadurch gekennzeichnet, daß** die Düsen mit einem Einsatz versehen sind und daß der Einsatz ganz oder teilweise den Gleichrichter bildet.

5. Reinigungsvorrichtung nach einem der Ansprüche 1 bis 4, **dadurch gekennzeichnet,**
**daß** sich an den Rohren des Düsenstockes Anschlüsse für die Düsen befinden und daß die Gleichrichter vor den Düsen in den Anschlüssen angeordnet sind.

6. Reinigungsvorrichtung nach Anspruch 5, **dadurch gekennzeichnet, daß** die Anschlüsse durch Rohrenden gebildet werden.

7. Reinigungsvorrichtung nach Anspruch 5 oder 6, **dadurch gekennzeichnet, daß** die Gleichrichter bis in ein quer zu den Anschlüssen verlaufende Rohr des Düsenstockes ragt.

8. Reinigungsvorrichtung nach einem der Ansprüche 5 bis 7, **dadurch gekennzeichnet, daß** das quer zu den Anschlüssen verlaufende Rohr des Düsenstocks zumindest im Bereich des hineinragenden Gleichrichters eine Durchmesservergrößerung besitzt.

9. Reinigungsvonichtung nach einem der Ansprüche 5 bis 8, **dadurch gekennzeichnet, daß** sich die Düsen an Enden der zum Düsenstock gehörenden Rohre befinden und daß die Gleichrichter sich in den Rohrenden befinden.

10. Reinigungsvorrichung nach einem der Ansprüche 5 bis 9, **dadurch gekennzeichnet, daß** der Düsenstock mindestens ein Rohr besitzt, daß sich quer zur Längsrichtung der Kühlrohre erstreckt und von dem mehrere Rohre ausgehen, die in Längsrichtung der Kühlrohre verlaufen und an deren Enden sich die Düsen befinden, wobei zumindest die Rohrenden gegen die Kühlrohre gerichtet sind.

11. Reinigungsvorrichtung nach einem der Ansprüche 5 bis 10, **gekennzeichnet durch** die Verwendung von Rohrkrümmern zur Richtungsänderung der Rohre im Düsenstock.

12. Reinigungsvorrichtung nach einem der Ansprüche 5 bis 11, **dadurch gekennzeichnet, daß** der Durchmesser der Rohre des Düsenstocks kleiner 45mm, vorzugsweise kleiner 35 mm ist.

13. Reinigungsvorrichtung nach einem der Ansprüche 1 bis 12, **dadurch gekennzeichnet, daß** die Düsen mit Gleichrichter gegenüber Düsen ohne Gleichrichter bei gleicher Überlappung der Flachstrahlen weiter von dem Kühlregister beabstandbar sind.

14. Reinigungsvorrichtung nach einem der Ansprüche 1 bis 13, **dadurch gekennzeichnet, daß** die Düsen zumindest teilweise versetzt am Düsenstock angeordnet sind.

15. Reinigungsvorrichtung nach einem der Ansprüche 1 bis 14, **dadurch gekennzeichnet, daß** der Gleichrichter als Bestandteil der Düse mit dem Düsenstock fest oder lösbar verbunden ist.

16. Reinigungsvorrichtung nach einem der Ansprüche 1 bis 15, **dadurch gekennzeichnet, daß** die Reinigungsvorrichtung mit ihren Stützen auf dem Kühlregister steht.

17. Reinigungsvorrichtung nach einem der Ansprüche 1 bis 16, **dadurch gekennzeichnet, daß** der Wasserdruck mit größer werdendem Abstand erhöht wird.

18. Reinigungsvorrichtung nach einem der Ansprüche 1 bis 17, **dadurch gekennzeichnet, daß** an Kühlregistern mit Jalousien, die Jalousien für die Reinigung der Kühlrohre geöffnet und die Düsen zwischen die Jalousien gerichtet werden

19. Reinigungsvorrichtung nach einem der Ansprüche 1 bis 18, **dadurch gekennzeichnet, daß** der Abstand der Düsen von den Kühlrohren bei Erreichen des Kühlregisterrandes und/oder bei Erreichen eines Aussteifungsprofiles oder dergleichen Hindernisses vergrößert wird, um die sonst nicht oder nur teilweise reinigbaren Kühlrohre zu reinigen.
